# FASCICULE DE BREVET EUROPEEN

(11) **EP 2 974 984 B1**
(45) Date de publication et mention de la délivrance du brevet: **08.03.2017**
(21) Numéro de dépôt: 15176719.1
(22) Date de dépôt: 14.07.2015
(51) Int. Cl.: B65F 1/14, B65F 1/16

(54) **ÉLÉMENT D'UN CONTENEUR**
ELEMENT EINES BEHÄLTERS
ELEMENT OF A CONTAINER

(30) Priorité: 14.07.2014 FR 1456762
(43) Date de publication de la demande: 20.01.2016
(73) Titulaire: Greensystech, 14540 Bourguebus (FR)
(72) Inventeur: FALL, Mohamed Papa Talla, 14123 IFS (FR)
(74) Mandataire: Grünecker Patent- und Rechtsanwälte PartG mbB

(56) Documents cités:
- EP-A1- 1 818 281
- WO-A1-2010/041969
- WO-A1-2014/063184
- FR-A- 998 761
- JP-A- H0 857 460
- JP-A- 2005 060 073
- US-A1- 2009 161 907

## Description

La présente invention concerne un élément d'un conteneur, en particulier d'une poubelle, comprenant un dispositif d'analyse, une poubelle comprenant au moins l'élément de la présente invention, un système de collecte de déchets comprenant ladite poubelle et un procédé de collecte de déchets utilisant une ou plusieurs poubelles de la présente invention. La présente invention concerne notamment un élément d'un conteneur avec les caractéristiques du préambule de la revendication 1. Un tel élément et un conteneur correspondant sont connus de la demande de brevet JP 08-057460.

La collecte de déchets représente un objectif important, celui de conserver la propreté d'une agglomération. Actuellement, l'optimisation des coûts de collecte est à la fois importante pour les consommateurs, les communes, les autorités locales, et pour l'industrie en général. Pour faciliter cette collecte et optimiser le travail des éboueurs, des éléments de signalisation installés sur les poubelles ont été mis en place afin d'éviter aux éboueurs d'avoir à ouvrir les poubelles pour savoir si elles sont pleines, entrainant ainsi un gain de temps.

Par exemple, EP 2 388 210 A1 décrit un bac de collecte de déchets avec avertisseur de collecte. Le bac comprend un organe d'indication relié à la paroi du couvercle ou de la cuve.
Ainsi le producteur de déchets va pouvoir indiquer que le bac doit être collecté en plaçant l'organe d'indication en position d'indication ou en position de repos signifiant alors que la poubelle n'est pas pleine. L'éboueur n'a plus à descendre du camion pour vérifier le contenu de la poubelle. Cependant, le producteur de déchets ayant un rôle à jouer dans le processus de collecte, des questions de fiabilité peuvent se poser notamment en cas d'oublie du producteur de déchets.

C'est ainsi que d'autres poubelles ont été développées, celles-ci sont équipées de systèmes électroniques mesurant le niveau de remplissage de la poubelle. Le niveau de remplissage est ensuite communiqué à un ou plusieurs centres de collecte de déchets pour améliorer la planification des interventions sans demander de contribution au(x) producteur(s) de déchets. Cependant ces types de dispositif requièrent des sources d'énergie pour fonctionner, comme des batteries, par exemple, qui ont besoin d'être rechargées régulièrement du à leur fonctionnement en continu. De plus, ces nouvelles poubelles devront remplacer toutes les anciennes actuellement en service, entrainant ainsi une augmentation du coût de la maintenance pour les autorités locales et/ou les entreprises.

Ainsi, il existe un réel besoin d'améliorer ces moyens de contrôle et de gestion des déchets en réduisant les couts à la fois en énergie et pour la mise en place de ces systèmes.

De plus, il est connu que les poubelles ne contiennent pas seulement des déchets solides mais aussi des déchets liquides, comme des eaux usées. Cependant, ces déchets liquides requièrent des traitements spécifiques, traitement des eaux usées, représentant ainsi des couts supplémentaires pour les collectivités locales. Par conséquent, il existe aussi un besoin d'améliorer le contrôle et la gestion des déchets liquides, comme les eaux usées, dans les conteneurs. C'est pourquoi, l'objet de la présente invention est de fournir un élément de conteneur permettant d'analyser le volume de liquide, en particulier d'eau, dans un conteneur afin de pouvoir rééquilibrer les coûts en imposant le/ ou les utilisateurs.

L'objet de la présente invention est atteint par un élément d'un conteneur comprenant les caractéristiques techniques de la revendication 1.

Il peut être en outre préférable, selon n'importe quels des modes de réalisation qui précèdent ou qui suivent, que l'au moins un capteur comprenne au moins un accéléromètre fixé sur l'élément pour détecter l'ouverture et/ou la fermeture du conteneur. Ainsi une mesure fiable de l'ouverture et de fermeture peut être obtenue.

Il peut être en outre préférable, selon n'importe quels des modes de réalisation qui précèdent ou qui suivent, que le dispositif d'analyse comprenne un module pour émettre et recevoir des signaux pour analyser le contenu et/ou le niveau de remplissage du conteneur. Ainsi la personne en charge du ramassage du ou des conteneurs n'aura pas besoin de s'approcher ni d'ouvrir le conteneur pour vérifier son contenu, ceci permettant de gagner du temps.

Il peut être en outre préférable, selon n'importe quels des modes de réalisation qui précèdent ou qui suivent, que les signaux soient des signaux d'onde électromagnétique en particulier optiques, et/ou IR et/ou audio pour analyser le contenu du conteneur. Ainsi une mesure fiable du contenu ou du niveau de remplissage peut être obtenue.

Il peut être en outre préférable, selon n'importe quels des modes de réalisation qui précèdent ou qui suivent, que le dispositif d'analyse comprend en outre un module de communication sans fil configuré pour envoyer une information sur le contenu et/ou l'état de remplissage du conteneur à un/ou des utilisateurs *via* un/ ou des réseaux sans fil, en particulier Bluetooth et/ou RFID et/ou RSSI et/ou Wi-Fi et/ou Wimax et/ou ZigBee et/ou SigFox.

Il peut être en outre préférable, selon n'importe quels des modes de réalisation qui précèdent ou qui suivent, que le module de communication sans fil utilise un système sans fil configuré pour envoyer des signaux de plus en plus rapprochés suivant le niveau de remplissage du conteneur. L'utilisateur sera régulièrement informé sur le niveau de remplissage et l'urgence concernant le ramassage indiqué. Ceci facilitera l'organisation du ramassage.

Il peut être en outre préférable, selon n'importe quels des modes de réalisation qui précèdent ou qui suivent, que le dispositif d'analyse comprenne en outre au moins un détecteur de biogaz. Il devient possible de détecter la présence d'odeurs désagréables et un ramassage plus rapide du conteneur pourra être planifié.

Il peut être en outre préférable, selon n'importe quels des modes de réalisation qui précèdent ou qui suivent, que l'élément comprenne en outre au moins un atténuateur pour absorber des chocs dus à l'ouverture et la fermeture du conteneur pour améliorer sa durée de vie.

Il peut être en outre préférable, selon n'importe quels des modes de réalisation qui précèdent ou qui suivent, que l'élément comprenne un dispositif de récupération d'énergie comprenant au moins un dispositif de production d'électricité photovoltaïque, thermoélectrique ou mécanique par vibration et que le dispositif d'analyse soit alimenté partiellement par de l'électricité produite par le dispositif de récupération d'énergie. Ainsi, le système peut devenir autonome en énergie.

Il peut être en outre préférable, selon n'importe quels des modes de réalisation qui précèdent ou qui suivent, que l'élément soit le couvercle du conteneur et/ou la cuve du conteneur. Ainsi, l'élément de la présente invention pourra être installé directement à la place d'un couvercle ou d'une cuve d'un conteneur quelconque, en particulier, une poubelle municipale, collective. De plus, cela permettrait d'utiliser les avantages de l'invention avec des poubelles déjà existantes et également de réduire le budget de remplacement des poubelles pour mettre en place un système de ramassage intelligent.

En effet, le dispositif d'analyse pourra transmettre par le module communication les informations concernant le niveau d'eau dans la/ou les poubelles à un/ou des utilisateurs, par exemple aux collectivités locales. Ce qui peut être intéressant pour les collectivités locales, car le traitement de l'eau dans les poubelles engendre des frais de gestion des déchets supplémentaires. Grâce à ce dispositif, les coûts pour les collectivités pourront diminuer notamment en faisant payer à/ou aux utilisateurs un supplément lorsque l'analyse du contenu de la poubelle montre la présence d'eau.

La présente invention se rapporte, en outre, à une poubelle comprenant au moins un élément selon n'importe quels des modes de réalisation qui précèdent ou qui suivent.

De plus, la présente invention se rapporte à un système de collecte de déchets comprenant une ou plusieurs poubelles selon un mode de réalisation de la présente invention et un module de réception pour recevoir un ou plusieurs paramètres concernant le contenu de la ou des poubelles.

Il peut être en outre préférable, selon n'importe quels modes de réalisation qui précèdent ou qui suivent, que le module de communication sans fil d'une poubelle puisse communiquer avec un ou plusieurs autres modules de communication sans fil d'une ou plusieurs autres poubelles avoisinantes en utilisant un ou des réseaux sans fil. Ainsi, l'information de chacun des ces modules de communication sans fil peut être centralisée seulement sur un des modules de communication sans fil. Ceci permet alors d'utiliser un seul des modules de communication sans fil pour transmettre le niveau de remplissage et/ ou la présence d'odeurs désagréables à un ou plusieurs modules de réception. De cette manière, la consommation d'énergie est optimisée.

Un procédé de collecte de déchets utilisant une ou plusieurs poubelles selon n'importe quels des modes de réalisation qui précèdent ou qui suivent comprendrait les étapes de :
(a) détection de l'ouverture et de la fermeture de la poubelle ;
(b) activation d'un dispositif d'analyse comprenant un module pour émettre et recevoir des signaux permettant d'analyser le contenu et/ou le niveau de ramassage de la poubelle
et/ ou un ou plusieurs détecteurs de biogaz.

Avec ces informations les tournées de ramassage peuvent être optimisées.

De préférence, le procédé de collecte de déchets comprend en outre l'étape :
(c) d'envoie des résultats de l'analyse de l'étape b) par un module de communication sans fil indiquant le contenu et/ou l'état de remplissage de la poubelle.

Le service de ramassage connait ainsi à distance le niveau de remplissage pour mieux organiser les tournées de ramassage.

De préférence l'étape c) peut prévoir l'envoie du signal de remplissage de plus en plus rapproché en fonction du niveau de remplissage. Ceci dont une indication à l'utilisateur sur l'urgence du ramassage.

Il peut être en outre préférable que le procédé de collecte de déchets comprenne en outre l'étape :
(d) d'envoie des résultats par un module de communication sans fil indiquant de collecter la poubelle quand le détecteur de biogaz se déclenche.

Ainsi, la présence de mauvaises odeurs peut être détecté et même si la poubelle n'est que partiellement pleine, le ramassage de la poubelle peut être fait.

La présente invention sera décrite plus en détails, à titre d'exemples ci-après, à l'aide des modes de réalisation avantageux faisant référence aux figures.

En outre, les éléments identiques à chacune des figures sont mentionnés avec des signes de référence identiques.
Fig. 1 représente un élément de conteneur.
Fig. 2 représente schématiquement un mode communication selon un mode de réalisation de la présente invention.
Fig. 3 représente une poubelle avec un capteur configuré pour détecter l'ouverture et/ou la fermeture du conteneur.
Fig. 4 (4a, 4b, 4c) représente schématiquement une cuve d'une poubelle selon un mode de réalisation de la présente invention. Fig. 5 représente schématiquement la mesure du volume d'un liquide selon la présente invention.
Fig. 6 représente un procédé de collecte de déchets.

La figure 1 montre schématiquement un élément selon un premier mode de réalisation d'un élément d'un conteneur.

L'élément 1 sur la figure représente un couvercle de conteneur, mais il pourrait aussi être une cuve de conteneur selon un autre mode de réalisation ou un module à intégrer dans le couvercle ou la cuve. L'élément 1 comprend un dispositif d'analyse 3. Ce dispositif d'analyse 3 est relié à un ou plusieurs capteurs 5 configurés de façon à détecter l'ouverture et la fermeture d'un conteneur, non représenté sur la figure. Le capteur 5 peut être un accéléromètre fixé sur l'élément et/ou des capteurs de lumière.

Une fois, que le ou les capteurs 5 ont détecté que le conteneur est fermé, le dispositif d'analyse 3, qui est en mode de veille, va se déclencher pour l'analyse du contenu et/ou du niveau de remplissage du conteneur. Dans la suite le conteneur est une poubelle.

Le dispositif d'analyse 3 comprend pour l'analyse un module 7 capable d'émettre et de recevoir des signaux d'ondes électromagnétiques en particulier optiques, et/ou IR et/ou audio. Le module 7 est en outre relié à un module de communication sans fil 9 configuré pour transmettre l'état de remplissage et/ou du contenu du conteneur. Le dispositif d'analyse 3 peut en plus comprendre un détecteur de biogaz 13 configuré pour détecter la présence de mauvaises odeurs.

La figure 2 représente schématiquement un mode communication entre l'élément 1 et un module de réception 11. La communication se fait entre le dispositif d'analyse 3 de l'élément 1 et le module de réception 11.

Le ou les capteurs 5 sont configurés pour détecter quand le conteneur (non illustré) a été ouvert et fermé, indiquant qu'un utilisateur a déposé des déchets dans le conteneur. Un signal d'activation est ensuite envoyé au dispositif d'analyse 3. Ainsi les modules 7 et 13 vont analyser le contenu et/ou le niveau de remplissage du conteneur et/ou la présence de mauvaises odeurs. Une fois l'analyse terminée, les modules 7 et 13 vont envoyer les résultats de leur analyse au module de communication sans fil 9. Selon un autre mode de réalisation le dispositif d'analyse 3 envoie les signaux directement au module de communication sans fil 9 pour que l'analyse soit faite à distance.

Selon un mode de réalisation de la présente invention, le module de communication sans fil 9 transmet ses données par Bluetooth et/ou RFID et/ou RSSI et/ou Wi-Fi et/ou Wimax et/ou ZigBee et/ou SigFox.

Le module de réception 11 peut être inclus dans un camion de collecte de conteneurs, ou dans un centre de collecte pouvant ainsi gérer le taux de remplissage et/ou l'émission biogaz d'un ou plusieurs conteneurs à la fois.

Selon une variante de l'invention, le module de communication sans fil 9 peut être configuré pour envoyer des signaux de plus en plus rapprochés au module de réception 11 en fonction du remplissage du conteneur. Les signaux de plus en plus rapprochés illustrent que le conteneur se remplit de plus en plus. Ainsi les services de ramassage peuvent optimiser les tournées de ramassage.

La figure 3 représente schématiquement une poubelle 15 selon une mode de réalisation de la présente invention comprenant un élément 1 tel que décrit dans les figures 1 et 2 et une cuve 17. L'élément 1 peut être inclus dans le couvercle de la poubelle 15, il peut selon un autre mode de réalisation être inclus dans la cuve de la poubelle.

Le couvercle de la poubelle 15 avec son élément 1 est fixé sur la cuve 17 par un de ses cotés avec des gonds 19. Selon un autre mode, le couvercle 15 peut coulisser vers le haut pour l'ouverture et le bas pour la fermeture de la poubelle.

Comme décrit plus haut, le dispositif d'analyse 3 ne fonctionne une fois que l'élément 1 a été ouvert et ensuite fermé. Pour alimenter les différents parts, le dispositif d'analyse 3 et les capteurs 5 sont alimentés en électricité par une source d'énergie 21, comme des batteries.

La source d'énergie 21 comprend, selon une variante, un dispositif de récupération d'énergie 23 alimentant partiellement le dispositif d'analyse 3. La source d'énergie 21 peut en outre comprendre une batterie 25 de secours.

Le dispositif de récupération d'énergie 23 comprend un dispositif de production d'électricité à partir un ou plusieurs éléments photovoltaïques 27 et/ou de capteurs thermoélectriques 29 et/ou de capteurs de vibration 31.

Selon une variante, pour assurer la protection du matériel au sein de l'élément 1, des atténuateurs de chocs 33 sont placés sur l'élément 1 de la poubelle 15.

La Figure 4 (4a, 4b et 4c) représente schématiquement une cuve d'une poubelle 50 selon un mode de réalisation de la présente invention et comprenant les références numériques correspondant aux éléments tels que décrits dans les figures précédentes 1 à 3.

La cuve 53 de la poubelle 50 comprend un fond 55 et un rebord 57. Le couvercle 27 de la poubelle 50, lorsque la poubelle est fermée, repose sur le rebord 57.

Le dispositif d'analyse 3 comprend en outre au moins un capteur 51, 59, 61. L'au moins un capteur 51, 59, 61 est une résistance électrique. La valeur de la/ou des résistances électriques est mesurée afin d'analyser si la cuve contient des liquides comme l'eau. En effet, si la valeur de la résistance est maximale, cela signifiera que la cuve ne contient pas d'eau. A l'inverse, cela signifiera que la cuve contient de l'eau. En effet, les différentes valeurs calculées de la résistance permettront d'établir le volume d'eau présent dans la cuve. Plus les valeurs de la résistance vont décroitre plus le volume d'eau sera élevé. Le dispositif d'analyse transmettra alors les informations au module de communication et qui seront ensuite transmises au module de réception (non représenté sur la figure). Ainsi, lors de la collecte des poubelles, les éboueurs pourront attribuer à chaque poubelle un volume d'eau ce qui permettra d'ajuster les frais de traitement de déchets en ajoutant un supplément. Plus la poubelle contiendra de liquide, plus les frais de traitement des déchets seront élevés pour l'utilisateur.

Selon la Fig. 4a, la cuve 53 comprend au moins une résistance électrique 51 configurée pour mesurer le niveau d'eau dans la cuve 53. L'au moins une résistance électrique 51 est incluse dans l'épaisseur de la cuve 53. De préférence, coulée dans le matériau de la cuve. La résistance 51 est une résistance linéique. La résistance 51 s'étend du rebord 57 de la cuve jusqu'au fond 55. De préférence, la résistance 51 s'étend jusqu'à une hauteur h du fond 55 de la cuve. Cela permet d'éviter la corrosion de la/ou des résistances.

Selon la Fig. 4b, la/ou les résistances peuvent être circulaires. Plusieurs résistances 59 circulaires sont incluses dans le matériau de la cuve 53. Par exemple, une première résistance 59a au niveau du rebord 55, une deuxième résistance 59b au ¾ de la cuve, ou au milieu de la cuve (non représenté), et une troisième résistance 59c au niveau du fond 55 de la cuve 53. De préférence, la résistance 59c est à une hauteur h du fond 55 de la cuve.

Enfin, selon le mode de réalisation de la Fig. 4c, la ou/les résistances 61 sont positionnées dans une jauge 63 dans la cuve 53 de la poubelle. La jauge 63 est à l'intérieur de la cuve 53.

La Figure 5 illustre schématiquement la mesure du volume d'un liquide dans la cuve 53. La mesure du potentiel *Vₒᵤₜ* de dépend du niveau du liquide dans la cuve, car la résistance effective change avec la hauteur du liquide dans la cuve.

La figure 6 représente un procédé de collecte de déchets. Dans une première étape (a), le ou les capteurs de détection d'ouverture et de fermeture vont pouvoir, une fois le conteneur ouvert et ensuite fermé, activer l'analyse du contenu du conteneur selon l'étape (b).

L'analyse du contenu du conteneur se divise en deux parties. D'un coté avec le module 7 capable d'émettre et recevoir des signaux pour analyser le contenu et/ou le niveau de ramassage de la poubelle utilisant des ondes électromagnétiques, de préférence optiques et/ou IR et/ou audio et de l'autre le ou les détecteurs biogaz 13 analysant l'émission de biogaz du contenu du conteneur, indicateur de mauvaise odeurs.

Puis, dans l'étape (c) le module 7 envoie une information sur le contenu et/ou le taux de remplissage du conteneur, au module de communication sans fil 9. De même, le ou les détecteurs 13 suivant l'étape (d) envoient l'analyse d'émission biogaz, au module de communication sans fil 9.

Enfin, suivant l'étape (e) le module de communication sans fil 9 transmettra au module de réception 11 des signaux de plus en plus rapprochés en fonction du taux de remplissage indiquant l'urgence du ramassage.

La collecte du conteneur doit être organisé soit lorsque le dispositif d'analyse 3 indique que le conteneur est plein ou presque plein, soit lorsque le dispositif d'analyse 3 indique un taux élevé

## Revendications

1. Élément d'un conteneur, en particulier d'une poubelle, comprenant au moins une cuve (53) un dispositif d'analyse (3) qui comprend en outre au moins un capteur (51, 59, 63) configuré pour mesurer le volume d'un liquide dans la cuve (53) du conteneur, ledit capteur étant en particulier un composant électronique comme une résistance électrique,
**caractérisé en ce que**
l'au moins un capteur (51, 59, 61) est une résistance linéique et/ou une résistance périphérique, à savoir une résistance disposée de façon à entourer l'intérieur de la cuve, dans lequel la résistance linéique s'étend du rebord au fond de la cuve (53) vers le haut de la cuve et/ou plusieurs résistances périphériques sont disposées parallèles dans la cuve (53).

2. Élément selon la revendication 1, dans lequel l'au moins un capteur (51, 59, 61) est inclus dans la cuve (53) du conteneur.

3. Élément selon la revendication 1 ou 2, comprenant en outre au moins un capteur (5) configuré pour détecter l'ouverture et/ou la fermeture du conteneur.

4. Élément selon la revendication 3, **caractérisé en ce que** l'au moins un capteur (5) d'ouverture et/ou fermeture comprend au moins un accéléromètre fixé sur l'élément pour détecter l'ouverture et/ou la fermeture du conteneur.

5. Élément selon l'une quelconque des revendications 3 ou 4,
**caractérisé en ce que**
le dispositif d'analyse (3) comprend un module (7) pour émettre et recevoir des signaux pour analyser le contenu et/ou le niveau de remplissage du conteneur.

6. Élément selon la revendication 5, **caractérisé en ce que** les signaux sont des signaux d'onde électromagnétique en particulier optiques, et/ou IR et/ou audio pour analyser le contenu du conteneur.

7. Élément selon les revendications 3 à 6,
**caractérisé en ce que** le dispositif
d'analyse (3) comprend en outre un module de communication sans fil (9) configuré pour envoyer une information sur le contenu et/ou un état de remplissage du conteneur à un/ou des utilisateurs *via* un/ ou des réseaux sans fil, en particulier Bluetooth et/ou RFID et/ou RSSI et/ou Wi-Fi et/ou Wimax et/ou ZigBee et/ou SigFox.

8. Élément selon la revendication 7, **caractérisé en ce que** le module de communication sans fil (9) utilise un système sans fil configuré pour envoyer des signaux de plus en plus rapprochés suivant le niveau de remplissage du conteneur à un/ou des utilisateurs.

9. Élément selon une quelconque des revendications 3 à 8,
**caractérisé en ce que** le
dispositif d'analyse (3) comprenne en outre au moins un détecteur de biogaz (13).

10. Élément selon une quelconque des revendications 3 à 9,
**caractérisé en ce qu'**il
comprend en outre au moins un atténuateur (33) pour absorber des chocs dus à l'ouverture et la fermeture du conteneur.

11. Élément selon les revendications 3 à 10,
**caractérisé en ce que** l'élément comprend
un dispositif de récupération d'énergie (23) comprenant au moins un dispositif de production d'électricité photovoltaïque, thermoélectrique ou mécanique par vibration et que le dispositif d'analyse (3) est alimenté partiellement par de l'électricité produite par le dispositif de récupération d'énergie (23).

12. Élément d'un conteneur selon l'une quelconque des revendications 3 à 11,
**caractérisé en ce que** l'élément comprend aussi
le couvercle du conteneur.

13. Poubelle comprenant au moins un élément selon les revendications 1 à 12.

14. Un système de collecte de déchets comprenant une ou plusieurs poubelles (15) selon la revendication 13 et un module de réception (11) pour recevoir un ou plusieurs paramètres concernant le contenu de la ou des poubelles.

## Patentansprüche

1. Element eines Behälters, insbesondere eines Müllbehälters, umfassend wenigstens eine Wanne (53) eine Analysevorrichtung (3), welches außerdem wenigstens einen Sensor (51, 59, 63) umfasst, der dafür ausgelegt ist, das Volumen einer Flüssigkeit in der Wanne (53) des Behälters zu messen, wobei der Sensor insbesondere ein elektronisches Bauteil wie ein elektrischer Widerstand ist,
**dadurch gekennzeichnet, dass**
der wenigstens eine Sensor (51, 59, 61) ein Widerstandsbelag und/oder ein peripherer Widerstand ist, nämlich ein Widerstand, der derart angeordnet ist, dass er das Innere der Wanne umgibt, wobei sich der Widerstandsbelag von der Kante am Boden der Wanne (53) zum oberen Bereich der Wanne hin erstreckt, und/oder mehrere periphere Widerstände in der Wanne (53) parallel angeordnet sind.

2. Element nach Anspruch 1, wobei der wenigstens eine Sensor (51, 59, 61) in der Wanne (53) des Behälters enthalten ist.

3. Element nach Anspruch 1 oder 2, welches außerdem wenigstens einen Sensor (5) umfasst, der dafür ausgelegt ist, das Öffnen und/oder das Schließen des Behälters zu erkennen.

4. Element nach Anspruch 3, **dadurch gekennzeichnet, dass** der wenigstens eine Sensor (5) für das Öffnen und/oder Schließen wenigstens einen Beschleunigungsmesser, der an dem Element befestigt ist, zum Erkennen des Öffnens und/oder des Schließens des Behälters umfasst.

5. Element nach einem der Ansprüche 3 oder 4,
**dadurch gekennzeichnet, dass**
die Analysevorrichtung (3) ein Modul (7) zum Senden und Empfangen von Signalen zum Analysieren des Inhalts und/oder des Füllstands des Behälters umfasst.

6. Element nach Anspruch 5, **dadurch gekennzeichnet,**
**dass** die Signale Signale in Form elektromagnetischer Wellen, insbesondere optische und/oder IR- und/oder Audiosignale, zum Analysieren des Inhalts des Behälters sind.

7. Element nach den Ansprüchen 3 bis 6,
**dadurch gekennzeichnet, dass** die Analysevorrichtung (3) außerdem ein drahtloses Kommunikationsmodul (9) umfasst, das dafür ausgelegt ist, eine Information über den Inhalt und/oder einen Füllzustand des Behälters an einen oder mehrere Benutzer über ein oder mehrere drahtlose Netze zu senden, insbesondere Bluetooth und/oder RFID und/oder RSSI und/oder Wi-Fi und/oder Wimax und/oder ZigBee und/oder SigFox.

8. Element nach Anspruch 7, **dadurch gekennzeichnet,**
**dass** das drahtlose Kommunikationsmodul (9) ein drahtloses System verwendet, das dafür ausgelegt ist, gemäß dem Füllstand des Behälters immer schneller aufeinander folgende Signale an einen oder mehrere Benutzer zu senden.

9. Element nach einem der Ansprüche 3 bis 8,
**dadurch gekennzeichnet, dass** die Analysevorrichtung (3) außerdem wenigstens einen Biogas-Detektor (13) umfasst.

10. Element nach einem der Ansprüche 3 bis 9,
**dadurch gekennzeichnet, dass** es außerdem wenigstens einen Dämpfer (33) zum Dämpfen der Stöße umfasst, die auf das Öffnen und das Schließen des Behälters zurückzuführen sind.

11. Element nach den Ansprüchen 3 bis 10,
**dadurch gekennzeichnet, dass** das Element eine Energierückgewinnungsvorrichtung (23) umfasst, die wenigstens eine Vorrichtung zur photovoltaischen, thermoelektrischen oder durch Schwingungen erfolgenden mechanischen Erzeugung von Elektrizität umfasst, und dass die Analysevorrichtung (3) teilweise mit Elektrizität gespeist wird, die von der Energierückgewinnungsvorrichtung (23) erzeugt wird.

12. Element eines Behälters nach einem der Ansprüche 3 bis 11,
**dadurch gekennzeichnet, dass** das Element auch den Deckel des Behälters umfasst.

13. Müllbehälter, welcher wenigstens ein Element nach den Ansprüchen 1 bis 12 umfasst.

14. Abfallsammelsystem, welches einen oder mehrere Müllbehälter (15) nach Anspruch 13 und ein Empfangsmodul (11) zum Empfangen eines oder mehrerer Parameter, die den Inhalt des oder der Müllbehälter betreffen, umfasst.

## Claims

1. Element of a container, in particular of a waste container, comprising at least one tub (53), an analysis device (3) which further comprises at least one sensor (51, 59, 63) configured for measuring the volume of a liquid in the tub (53) of the container, said sensor being in particular an electronic component such as an electrical resistor,
**characterized in that**
the at least one sensor (51, 59, 61) is a linear resistor and/or a peripheral resistor, namely a resistor disposed so as to surround the interior of the tub, wherein the linear resistor extends from the border at the bottom of the tub (53) towards the top of the tub and/or several peripheral resistors are disposed in a parallel manner in the tub (53).

2. Element according to claim 1, wherein the at least one sensor (51, 59, 61) is included in the tub (53) of the container.

3. Element according to claim 1 or 2, further comprising at least one sensor (5) configured for detecting the opening and/or closing of the container.

4. Element according to claim 3, **characterized in that** the at least one opening and/or closing sensor (5) comprises at least one accelerometer fixed on the element for detecting the opening and/or closing of the container.

5. Element according to any one of claims 3 or 4, **characterized in that** the analysis device (3) comprises a module (7) for transmitting and receiving signals for analyzing the content and/or the filling level of the container.

6. Element according to claim 5, **characterized in that** the signals are electromagnetic wave signals, in particular optical, and/or IR and/or audio signals for analyzing the content of the container.

7. Element according to claims 3 to 6, **characterized in that** the analysis device (3) further comprises a wireless communication module (9) configured for sending an information on the content and/or a filling state of the container to one or more users via one or more wireless networks, in particular Bluetooth and/or RFID and/or RSSI and/or Wi-Fi and/or Wimax and/or ZigBee and/or SigFox.

8. Element according to claim 7, **characterized in that** the wireless communication module (9) uses a wireless system configured for sending signals closer and closer depending on the filling level of the container to one or more users.

9. Element according to any one of claims 3 to 8, **characterized in that** the analysis device further comprises at least one biogas detector.

10. Element according to any one of claims 3 to 9, **characterized in that** it further comprises at least one attenuator (33) for absorbing shocks due to the opening and closing of the container.

11. Element according to claims 3 to 10, **characterized in that** the element comprises an energy harvesting device (23) comprising at least one device for producing photovoltaic, thermoelectric or mechanical electricity by vibration and **in that** the analysis device (3) is partially supplied with electricity generated by the energy harvesting device (23).

12. Element of a container according to any one of claims 3 to 11, **characterized in that** the element also comprises the lid of the container.

13. Waste container comprising at least one element according to claims 1 to 12.

14. Waste collection system comprising one or more waste containers (15) according to claim 13 and a receiving module (11) for receiving one or more parameters relating to the content of the one or more waste containers.
